# FASCICULE DE BREVET EUROPEEN

(11) **EP 3 349 305 B1**
(45) Date de publication et mention de la délivrance du brevet: **25.11.2020**
(21) Numéro de dépôt: 17209832.9
(22) Date de dépôt: 21.12.2017
(51) Int. Cl.: H01R 4/2412, H01R 13/50, H01R 43/01, H01R 4/2407

(54) **KIT DE RACCORDEMENT ÉLECTRIQUE AMÉLIORÉ**
VERBESSERTES ELEKTRISCHES ANSCHLUSSKIT
IMPROVED ELECTRICAL CONNECTION KIT

(30) Priorité: 11.01.2017 FR 1750241
(43) Date de publication de la demande: 18.07.2018
(73) Titulaire: Leoni Wiring Systems France, 78180 Montigny le Bretonneux (FR)
(72) Inventeur: GAURAT, Philippe, 45490 Mignères (FR); RABAT, Jean-Louis, 45270 Bellegarde (FR); TANNEUR, Valentin, 45270 Quiers-sur-Bézonde (FR); PARENT, Yannick, 45340 Gaubertin (FR)
(74) Mandataire: LLR

(56) Documents cités:
- WO-A1-2008/036032
- US-A1- 2014 273 606
- US-A1- 2015 072 568
- US-A1- 2015 207 240

## Description

La présente invention concerne un kit de raccordement électrique, notamment pour véhicule automobile.

On connaît de l'art antérieur des kits de raccordement électrique, permettant d'effectuer une dérivation électrique entre deux conducteurs électriques comportant chacun une âme conductrice revêtue d'une gaine isolante.

Ces kits comprennent en général un boîtier de connexion comprenant une première partie et une deuxième partie rabattables l'une sur l'autre. La première partie est munie d'une gorge de réception s'étendant selon une direction longitudinale et destinée à accueillir le premier conducteur électrique. Le plus souvent, la gorge de réception est munie d'une lame en matériau électriquement conducteur, qui s'étend selon une direction transversale à la direction longitudinale dans laquelle s'étend la gorge.

Pour effectuer la connexion entre deux conducteurs électriques, on place le premier conducteur dans la gorge de réception de la première partie du boîtier, puis on relie le second conducteur à la lame à l'aide de moyens complémentaires comprenant un premier contact solidaire de la lame et un second contact formé par une cosse raccordée au second conducteur. Puis, on rabat la deuxième partie formant couvercle sur la première partie en utilisant un outil de serrage venant serrer la première et la deuxième partie l'une contre l'autre, ce qui provoque la section de la gaine du deuxième conducteur par la lame par un effet de guillotine. La connexion électrique entre les âmes des deux conducteurs est ainsi réalisée par l'intermédiaire de la lame.

Un inconvénient d'un tel kit est que lors du serrage des deux parties du boîtier à l'aide de l'outil, la lame destinée à sectionner la gaine du premier conducteur sectionne parfois de façon non désirée une partie de l'âme, ce qui a tendance à l'endommager. Un autre inconvénient de ce kit est qu'il nécessite l'utilisation d'un outil pour obtenir l'effet de guillotine.

Les demandes de brevet WO 2008 036 032 A, US 2015 207 240 A et US 2014 273 606 A décrivent un kit de raccordement électrique.

L'invention a donc pour but de fournir un kit de raccordement électrique permettant d'effectuer un raccordement électrique entre deux conducteurs électriques comportant chacun une âme entourée d'une gaine en limitant l'endommagement de leurs âmes, et qui ne nécessite pas d'outil particulier.

A cet effet, l'invention a pour objet un kit de raccordement électrique d'un premier conducteur électrique selon la revendication 1.

Grâce au fait que le kit comprenne une cosse de raccordement à relier au second conducteur, et que cette cosse soit munie d'une pluralité de dents alignées parallèlement à la direction longitudinale de la gorge de réception une fois celle-ci logée dans le logement de réception, il est possible d'effectuer un raccordement entre les deux conducteurs électriques en limitant l'endommagement de l'âme du premier conducteur.

En effet, après avoir placé le premier conducteur dans la gorge de réception et la cosse dans le logement de support, en rabattant, par exemple à la main, la deuxième partie du boîtier sur la première, les dents de la cosse viennent percer ponctuellement la gaine du premier conducteur et entrent en contact avec l'âme. La pression exercée par la main d'un opérateur est suffisante pour percer la gaine du premier conducteur. Ainsi, un raccordement électrique de bonne qualité est obtenu entre l'âme du premier conducteur et l'âme du second conducteur par l'intermédiaire de la cosse, sans risquer de couper l'âme du premier conducteur.

Un autre avantage du kit de raccordement électrique selon l'invention est qu'il ne nécessite l'utilisation d'aucun outil. En effet, la force requise pour percer à l'aide des dents la gaine du premier conducteur en rabattant les deux parties du boîtier l'une sur l'autre, est considérablement réduite par rapport à celle nécessaire pour sectionner cette gaine à l'aide d'une lame. Il est donc possible d'effectuer le raccordement par un simple geste de la main.

Selon un mode particulier de réalisation de l'invention, la première partie ou la deuxième partie comprend des orifices à chacune de leurs extrémités, la gorge de réception étant intercalée longitudinalement entre ces orifices de façon que l'agencement de ces orifices permette le passage du premier conducteur.

Afin que le boîtier puisse être moulé d'une seule pièce, la première partie et la deuxième partie sont venues de matière l'une avec l'autre et articulées entre elles par un amincissement de matière.

De manière à limiter les déplacements intempestifs de la cosse de raccordement dans le boîtier de connexion, la première partie du boîtier de connexion comprend une butée d'appui, configurée pour empêcher le déplacement de la cosse de raccordement selon un axe normal à un fond du boîtier de connexion, en direction du fond du boîtier, la butée d'appui faisant saillie à partir de la première partie.

Pour faciliter le perçage de la gaine du premier conducteur, la deuxième partie du boîtier de connexion comprend une butée de resserrement faisant saillie à partir de la deuxième partie disposée en regard de la gorge de réception.

Afin de limiter les déplacements intempestifs de la cosse de raccordement dans le boîtier de connexion, le boîtier de connexion comprend une troisième partie portant le logement de support, configurée pour être insérée dans la première partie et maintenue dans la première partie par des moyens de verrouillage.

Selon un mode de réalisation particulier de l'invention, le logement de support est formé par une fente ménagée dans la troisième partie et le fond de la première partie.

Selon un mode de réalisation particulier de l'invention, les moyens de verrouillage comprennent une pluralité de pattes de verrouillage portées par la troisième partie.

Selon un mode de réalisation particulier de l'invention, la troisième partie est centrée dans la première partie par des moyens de centrage, les moyens de centrage comprenant par exemple une pluralité de pattes de verrouillage portées par la troisième partie.

De préférence, la troisième partie porte la gorge de réception.

Pour faciliter l'insertion de la cosse de raccordement dans le boîtier, la troisième partie comprend un trou d'insertion traversant permettant l'insertion de la cosse de raccordement.

Afin que le boîtier puisse être moulé d'une seule pièce, la première partie et la troisième partie sont venues de matière l'une avec l'autre et articulées entre elles par un amincissement de matière.

L'invention concerne également un ensemble de raccordement électrique comprenant un conducteur électrique comprenant une âme revêtue d'une gaine,
**caractérisé en ce qu'il** comprend en outre un kit de raccordement électrique selon l'invention, dans lequel la cosse de raccordement est sertie sur une extrémité dénudée de l'âme du conducteur électrique et la cosse de raccordement est insérée dans le logement de support.

L'invention concerne également un procédé de raccordement électrique d'un premier conducteur électrique à un second conducteur électrique, selon la revendication 12, es deux conducteurs comprenant une âme recouverte d'une gaine, **caractérisé en ce qu'il** se fait à l'aide d'un kit de raccordement selon l'invention, **et en ce qu'il** comprend les étapes suivantes :
- on sertit une première extrémité de la cosse de raccordement sur une extrémité dénudée de l'âme du second conducteur ;
- on loge la cosse de raccordement dans le logement de support ;
- on dispose le premier conducteur dans la gorge de réception ;
- on rabat la deuxième partie du boîtier sur la première partie du boîtier de manière à provoquer le perçage de la gaine du premier conducteur par les dents de la cosse de raccordement.

Selon l'invention, le boîtier comprenant trois parties, après avoir logé la cosse de raccordement dans le logement de support et avant d'avoir rabattu la deuxième partie du boîtier sur la première partie du boîtier, on insère la troisième partie du boîtier dans la première partie du boîtier.

L'invention sera mieux comprise à la lecture des figures annexées, qui sont fournies à titre d'exemples et ne présentent aucun caractère limitatif, dans lesquelles :
- la figure 1 est une vue en perspective d'un ensemble de connexion selon un mode de réalisation particulier de l'invention ;
- la figure 2 est une vue en perspective du boîtier de connexion de l'ensemble de connexion de la figure 1 ;
- la figure 3 est une vue en perspective du boîtier de connexion de la figure 1 sous un autre point de vue ;
- la figure 4 est une vue de face du boîtier de connexion de la figure 1 ;
- la figure 5 est une vue en perspective de la cosse de raccordement de l'ensemble de connexion de la figure 1 ;
- la figure 6 est une vue de côté de la cosse de raccordement sertie sur un conducteur électrique de l'ensemble de connexion de la figure 1 ;
- la figure 7 est une vue en perspective d'une partie de l'ensemble de connexion de la figure 1, dans laquelle le boîtier de connexion est ouvert ;
- la figure 8 est une vue similaire à la figure 1, dans laquelle le boîtier de connexion est ouvert.

On a représenté à la figure 1 un ensemble de raccordement 10 électrique d'un premier conducteur 11 électrique et d'un second conducteur 12 électrique. La figure 1 illustre l'ensemble de raccordement 10 électrique une fois le raccordement électrique réalisé entre le premier conducteur 11 et le second conducteur 12.

Le premier conducteur 11 électrique comprend une âme conductrice revêtue d'une première gaine isolante 14, de même que le second conducteur 12 électrique qui comprend une âme revêtue d'une seconde gaine isolante 16. Les premier 11 et second 12 conducteurs électriques sont par exemple des conducteurs électriques de véhicule automobile.

L'ensemble de raccordement 10 comprend un kit de raccordement 18 électrique du premier conducteur 11 électrique au second conducteur 12 électrique qui comprend notamment un boîtier 20 de connexion, seul élément visible du kit de raccordement 18 sur la figure 1. Comme on le verra plus loin, afin de réaliser leur raccordement électrique, le premier conducteur 11 électrique et le second conducteur 12 électrique sont destinés à être logés dans le boîtier 20 de connexion.

De préférence, le boîtier 20 est réalisé en matériau plastique, afin de lui conférer des propriétés d'isolation électrique. En outre, afin qu'il puisse être formé aisément par injection, il est avantageusement réalisé en polyamide, par exemple en PA 66.

Le boîtier 20 comprend une première partie 21 et une deuxième partie 22 rabattables l'une sur l'autre. Sur la figure 1, la première partie 21 et la deuxième partie 22 sont rabattues l'une sur l'autre.

On va maintenant décrire plus en détail le boîtier 20 de connexion seul, dans une configuration avant raccordement, en références aux figures 2 à 4.

Comme on peut le voir sur ces figures, le boîtier 20 comprend en outre une troisième partie 23 configurée pour être insérée dans la première partie 21 comme on le verra plus loin. On notera que dans la configuration du boîtier de la figure 1, la troisième partie 23 est déjà insérée dans la première partie 21, sur laquelle a été rabattue la deuxième partie 22, ce qui fait que la troisième partie 23 n'est pas visible.

La première partie 21 a sensiblement la forme d'une moitié de parallélépipède rectangle, comprenant des premières parois latérales 21a et des parois longitudinales 21b reliées par une paroi de fond 21f constituant ici le fond du boîtier 20.

La deuxième partie 22 a sensiblement la forme d'une moitié de cylindre de révolution, comprenant des deuxièmes parois latérales 22a reliée par une paroi semi-cylindrique 22c constituant ici le couvercle du boîtier 20. Les premières parois latérales 21a et les deuxièmes parois latérales 22a sont parallèles entre elles.

Plus particulièrement, la première partie 21 comprend un premier contour libre de forme sensiblement rectangulaire complémentaire d'un deuxième contour libre de forme sensiblement rectangulaire de la deuxième partie 22, ces contours venant en contact l'un avec lorsque les deux parties 21, 22 sont rabattues l'une sur l'autre.

Le rabattement des première 21 et deuxième 22 parties se fait par pivotement de ces parties autour d'un axe parallèle à une direction longitudinale correspondant notamment à la direction selon laquelle s'étendent les parois longitudinales 21b.

A cet effet, la première partie 21 et la deuxième partie 22 sont, dans le mode de réalisation représenté sur les figures, venues de matière l'une avec l'autre et articulées entre elles par un premier amincissement de matière 24, qui forme charnière entre la première partie 21 et la deuxième partie 22. Le premier amincissement de matière 24 relie une paroi longitudinale 21b de la première partie 21 à la paroi semi-cylindrique 22c de la deuxième partie 22.

La troisième partie 23 comprend un cadre 26 sensiblement parallélépipédique comprenant des troisièmes parois latérales 23a et des troisièmes parois longitudinales 23b, respectivement parallèles aux premières parois latérales 21a et aux premières parois longitudinales 21b. Les dimensions du cadre 26 sont prévues de façon à ce qu'il puisse être contenu dans le volume délimité par les premières parois latérales 21a, les parois longitudinales 21b et la paroi de fond 21f.

De la même façon que la première partie 21 et la deuxième partie 22, la première partie 21 et la troisième partie 23 sont venues de matière l'une avec l'autre et articulées entre elles par un deuxième amincissement de matière 28 formant charnière entre la première partie 21 et la deuxième partie 23. Le deuxième amincissement de matière 28 relie une première paroi latérale 21a de la première partie 21 et une troisième paroi latérale 23a de la troisième partie 23.

De cette façon, dans l'exemple représenté sur les figures, l'insertion de la troisième partie 23 dans la première partie 21 se fait par pivotement de la troisième partie 23 autour d'un axe parallèle à une direction latérale correspondant notamment à la direction selon laquelle s'étendent les premières parois latérales 21a.

La première partie 21 comprend un orifice 30 destiné au passage du premier conducteur 11, ménagé dans une des parois latérales 21a. Cet orifice 30 permet également le passage du second conducteur 12 une fois celui-ci placé en-dessous du premier conducteur 11, comme on peut le voir aux figures 1 et 8.

La première partie 21 comprend également une butée d'appui 31, faisant saillie à partir de la première partie 21. Plus précisément, la butée d'appui 31 est venue de matière avec et fait saillie à partir de la paroi de fond 21f, et est de forme sensiblement parallélépipédique. Comme on le verra plus loin, cette butée d'appui 31 est configurée pour empêcher le déplacement de la cosse de raccordement selon un axe normal à un fond du boîtier 20 de connexion, en direction du fond du boîtier 20. La butée d'appui 31 s'étend à cet effet selon une direction parallèle à la direction longitudinale.

La deuxième partie 22 comprend également une paire de deuxièmes orifices 32 destinés au passage du premier conducteur 11, ménagés chacun dans une deuxième paroi latérale 22a de manière à ce qu'ils se trouvent en regard l'un de l'autre.

La deuxième partie 22 comprend en outre une butée de resserrement 34 faisant saillie à partir de la deuxième partie 22, disposée en regard de la gorge de réception. Plus précisément, la butée de resserrement est venue de matière avec et fait saillie à partir de la paroi semi-cylindrique 22c, et est de forme sensiblement parallélépipédique. Comme on le verra plus loin, cette butée de resserrement 34 est configurée pour faciliter l'enserrement du premier conducteur électrique 11 dans le boîtier 10. A cet effet, elle s'étend selon une direction parallèle à la direction longitudinale.

Afin de bien positionner la troisième partie 23 dans la première partie 21, le boîtier 20 comprend des moyens de centrage 36, qui sont ici composés d'une pluralité de nervures de centrage 38 portées par la troisième partie 23.

En particulier, les nervures de centrage 38 sont au nombre de quatre, une paire de nervures de centrage 38 faisant saillie à partir des surfaces externes de chacune des parois longitudinales 23b du cadre 26. Les nervures de centrage 38 coopèrent avec les surfaces internes des parois longitudinales 21b de la première partie 21 et permettent le bon positionnement et le centrage de la troisième partie 23 dans la première partie 21 par déformation de matière.

En outre, de façon à maintenir la troisième partie 23 dans la première partie 21, le boîtier 20 comprend des moyens de verrouillage 39. Les moyens de verrouillage 39 comportent ici au moins une saillie de verrouillage 39a portée par la troisième partie 23 et d'une rainure de verrouillage 39b portée par la première partie 21.

Plus précisément, les moyens de verrouillage 39 sont munis de deux saillies de verrouillage 39a faisant saillie à partir de la surface externe d'une troisième partie latérale 23a du cadre 26, ainsi que d'une rainure de verrouillage 39b pratiquée dans la surface interne d'une première paroi latérale 21a de la première partie 21.

Lors de l'insertion de la troisième partie 23 dans la première partie 21, les saillies de verrouillage 39a viennent coopérer avec la rainure de verrouillage 39b et permettent le verrouillage de la troisième partie 23 dans la première partie 21 par déformation de matière.

La troisième partie 23 est munie d'une gorge de réception 40 s'étendant parallèlement à une direction longitudinale, ici la direction longitudinale telle que définie précédemment, dans laquelle le premier conducteur électrique 11 est destiné à être logé. On notera que compte tenu de la configuration du boîtier 20 de connexion dans le mode de réalisation représenté sur les figures, une fois la troisième partie 23 insérée dans la première partie 21, la première partie 21 est donc munie de la gorge de réception 40.

La gorge de réception 40 est délimitée par des parois 42 permettant d'assurer le maintien du premier conducteur 11 dans la troisième partie 23.

La gorge de réception 40 est intercalée longitudinalement entre les deuxièmes orifices 32 de façon que l'agencement de ces deuxièmes orifices 32 permette le passage du premier conducteur 11.

La troisième partie 23 comprend en outre une paire d'éléments de réception 44, portés par chacune des parois latérales 23a du cadre 26, munis chacun d'une embase semi-circulaire 46, afin d'améliorer encore davantage le maintien du premier conducteur 11 dans la troisième partie 23. De la même façon que la gorge de réception 40, les éléments de réception 44 sont intercalés entre les seconds orifices 32.

La troisième partie 23 est également munie d'un logement de support 48 s'étendant parallèlement à la direction longitudinale, de manière à ce que la gorge de réception 40 et le logement de support 48 soient superposés. On notera que compte tenu de la configuration du boîtier 20 de connexion dans le mode de réalisation représenté sur les figures, une fois la troisième partie 23 insérée dans la première partie 21, la première partie 21 est donc munie du logement de support 48.

En l'occurrence, le logement de support 48 est formé par une fente 50 ménagée dans la troisième partie 23 et le fond 21f de la première partie 21, une fois la troisième partie 23 insérée dans la première partie 21.

La troisième partie 23 comporte également un trou d'insertion 52 traversant, intercalé longitudinalement entre un des éléments de réception 44 et la gorge de réception 40. Le trou d'insertion 52 est par exemple délimité par des bords 54 de façon à lui conférer une forme sensiblement rectangulaire.

Le trou d'insertion 52 permet l'insertion, dans la troisième partie 23, d'une cosse de raccordement 55 faisant partie du kit de raccordement 18, que l'on va maintenant décrire en référence aux figures 5 et 6.

La cosse de raccordement 55 est configurée pour être raccordée électriquement, à une première extrémité 56, au second conducteur électrique 12

Ainsi qu'illustré sur la figure 6, le raccordement se fait ici par exemple, de façon classique, par pliage puis sertissage d'ailes de sertissage 58 sur une portion préalablement dénudée de l'âme du second conducteur 12. Comme on peut le voir sur la figure 5, la cosse de raccordement 55 comprend ici deux paires d'ailes de sertissage 58.

La cosse de raccordement 55 est munie, à une deuxième extrémité 60, d'une pluralité de dents 62 alignées, réalisées en matériau électriquement conducteur. De préférence, toute la cosse de raccordement 55 est réalisée dans un tel matériau, qui peut par exemple être du cuivre ou du laiton.

La deuxième extrémité 60 est sensiblement plane et les dents 62 ont une forme sensiblement pyramidale à base rectangle pour être pointues. La deuxième extrémité 60 ressemble donc à une lame de scie. Dans l'exemple représenté sur les figures, les dents 62 sont au nombre de trois, ce qui permettra d'obtenir un bon contact électrique entre la cosse de raccordement 55 et l'âme du premier conducteur 11 comme on le verra plus loin.

La cosse de raccordement 55 est destinée à être logée dans le logement de support 48, ainsi qu'illustré à la figure 7.

Plus particulièrement, la cosse de raccordement 55 est insérée dans la troisième partie 23, préalablement à l'insertion de cette dernière dans la première partie 21, par l'intermédiaire du trou d'insertion 52. La deuxième extrémité 60 est notamment insérée dans la fente 50.

De cette manière, du fait de la configuration du kit de raccordement 18 (ou plus particulièrement du boîtier de connexion 20 et de la cosse de raccordement 50), une fois la cosse de raccordement 55 logée dans le logement de support 48, les dents 62 sont alignées parallèlement à la direction longitudinale.

Par ailleurs, du fait que la gorge de réception 40 et le logement de support 48 sont superposés, une fois le premier conducteur électrique 11 disposé dans la gorge de réception 40, ainsi qu'illustré à la figure 8, le rabattement de la deuxième partie 22 sur la première partie 21 provoque, par enserrement du premier conducteur électrique 11 disposé dans la gorge de réception 40 entre les dents 62 et la seconde partie du boîtier de connexion 22, le perçage de la gaine 14 du premier conducteur 11 par les dents 62.

Ce perçage est notamment facilité par la butée de resserrement 34 qui vient appuyer sur le premier conducteur 11.

Ainsi, une connexion électrique est réalisée entre, d'une part, l'âme du premier conducteur 11 qui se retrouve en contact électrique avec les dents 62 de la deuxième extrémité 56 de la cosse et, d'autre part, l'âme du second conducteur 12 sur laquelle a été sertie la première extrémité 56 de la cosse.

On va maintenant décrire un procédé de raccordement électrique du premier conducteur électrique 11 au second conducteur électrique 12 à l'aide du kit de raccordement 18 en référence aux figures 1 à 8.

En premier lieu, on sertit la première extrémité 56 de la cosse de raccordement 55 sur une extrémité dénudée de l'âme du second conducteur 12. A la fin de cette étape, on obtient la configuration illustrée à la figure 6.

Puis, on loge la cosse de raccordement 55 dans le logement de support 40, ici en insérant la deuxième extrémité 60 de la cosse dans la fente 50. La fin de cette étape n'a pas été représentée sur les figures.

En l'occurrence, le kit de raccordement 18 étant en trois parties 21, 22, 23, après avoir logé la cosse de raccordement 55 dans le logement de support 48, on insère la troisième partie 23 du boîtier dans la première partie 21 du boîtier. On obtient ainsi la configuration illustrée à la figure 7.

On dispose ensuite le premier conducteur 11 dans la gorge de réception 40. Dans ce mode de réalisation particulier, on s'assure de préférence que le premier conducteur 11 est également bien supporté par les embases 46. On se retrouve alors dans la configuration de la figure 8.

On rabat alors la deuxième partie 22 du boîtier sur la première partie 21 du boîtier de connexion 20. Enfin, sans qu'il ne soit nécessaire d'utiliser un outil, on enserre le premier conducteur électrique 11 disposé dans la gorge de réception 40 entre les dents 62 et la seconde partie 22 du boîtier de connexion 20 (plus précisément, entre les dents 62 et la butée de resserrement 34) de manière à provoquer le perçage de la première gaine 14 du premier conducteur 11 par les dents 62 de la cosse de raccordement 55. Au terme du procédé, on obtient la configuration illustrée à la figure 1.

L'invention n'est pas limitée au mode de réalisation présenté et d'autres modes de réalisation apparaîtront clairement à l'homme du métier.

En particulier, on pourra envisager que la troisième partie 23 du boîtier soit intégrée dès le moulage dans la première partie 21 du boîtier de façon à obtenir, en fin de moulage, un seule et même partie comme représenté sur la figure 7, sans qu'il soit nécessaire d'insérer la troisième partie 23 dans la première partie 21.

## Revendications

1. Kit de raccordement (18) électrique d'un premier conducteur (11) électrique comprenant une âme revêtue d'une gaine (14) à un second conducteur (12) électrique, notamment pour véhicule automobile, le kit (18) comportant un boîtier (20) de connexion comprenant une première partie (21) et une deuxième partie (22) rabattables l'une sur l'autre,
la première partie (21) étant munie d'une gorge de réception (40) s'étendant parallèlement à une direction longitudinale dans laquelle le premier conducteur (11) électrique est destiné à être logé,
la première partie 21 étant munie d'un logement de support (48) s'étendant parallèlement à la direction longitudinale, de manière à ce que la gorge de réception (40) et le logement de support (48) soient superposés,
le kit (18) comprenant en outre une cosse de raccordement (55) configurée pour être raccordée électriquement, à une première extrémité (56), au second conducteur (12) électrique, et étant munie, à une deuxième extrémité (60), d'une pluralité de dents (62) alignées en matériau électriquement conducteur,
le kit (18) étant configuré de façon que, une fois la cosse de raccordement (55) logée dans le logement de support (48), les dents (62) soient alignées parallèlement à la direction longitudinale, et que, une fois le premier conducteur (11) électrique disposé dans la gorge de réception (40), le rabattement de la deuxième partie (22) sur la première partie (21) provoque, par enserrement du premier conducteur (11) électrique disposé dans la gorge de réception (40) entre les dents (62) et la deuxième partie (22) du boîtier de connexion, le perçage de la gaine (14) du premier conducteur (11) par les dents (62),
le boîtier de connexion (20) comprenant une troisième partie (23) portant le logement de support (48), configurée pour être insérée dans la première partie (21) et maintenue dans la première partie (21) par des moyens de verrouillage (39),
cette troisième partie (23) comprenant un trou d'insertion (52) traversant permettant l'insertion de la cosse de raccordement (55).

2. Kit de raccordement (18) électrique selon la revendication 1, dans lequel la première partie (21) ou la deuxième partie (22) comprend des orifices (32) à chacune de leurs extrémités, la gorge de réception (40) étant intercalée longitudinalement entre ces orifices (32) de façon que l'agencement de ces orifices (32) permette le passage du premier conducteur (11).

3. Kit de raccordement (18) électrique selon la revendication 1 ou 2, dans lequel la première partie (21) et la deuxième partie (22) sont venues de matière l'une avec l'autre et articulées entre elles par un amincissement de matière (24).

4. Kit de raccordement (18) électrique selon l'une quelconque des revendications précédentes, dans lequel la première partie (21) du boîtier de connexion comprend une butée d'appui (31), configurée pour empêcher le déplacement de la cosse de raccordement (55) selon un axe normal à un fond (21f) du boîtier de connexion, en direction du fond du boîtier (21f), la butée d'appui (31) faisant saillie à partir de la première partie (21).

5. Kit de raccordement (18) électrique selon l'une quelconque des revendications précédentes, dans lequel la deuxième partie (22) du boîtier de connexion comprend une butée de resserrement (34) faisant saillie à partir de la deuxième partie (22) disposée en regard de la gorge de réception (40).

6. Kit de raccordement (18) électrique selon l'une quelconque des revendications précédentes , dans lequel le logement de support (48) est formé par une fente (50) ménagée dans la troisième partie (23) et le fond (21f) de la première partie.

7. Kit de raccordement (18) électrique selon l'une quelconque des revendications précédentes , dans lequel les moyens de verrouillage (36) comprennent au moins une saille de verrouillage (39a) portée par la troisième partie (23) et une rainure de verrouillage (39b) portée par la première partie (21).

8. Kit de raccordement (18) électrique selon l'une quelconque des revendications précédentes , dans lequel la troisième partie est centrée dans la première partie (21) par des moyens de centrage (36), les moyens de centrage (36) comprenant par exemple une pluralité de pattes de verrouillage (38) portées par la troisième partie (23).

9. Kit de raccordement (18) électrique selon l'une quelconque des revendications précédentes , dans lequel la troisième partie (23) porte la gorge de réception (40).

10. Kit de raccordement électrique (18) selon l'une quelconque des revendications précédentes , dans lequel la première partie (21) et la troisième partie (23) sont venues de matière l'une avec l'autre et articulées entre elles par un amincissement de matière (28).

11. Ensemble de raccordement (10) électrique comprenant un conducteur électrique (12) comprenant une âme revêtue d'une gaine (16),
**caractérisé en ce qu'il** comprend en outre un kit de raccordement (18) électrique selon l'une quelconque des revendications précédentes, dans lequel la cosse de raccordement (55) est sertie sur une extrémité dénudée de l'âme du conducteur (12) électrique et la cosse de raccordement (55) est insérée dans le logement de support (48).

12. Procédé de raccordement électrique d'un premier conducteur (11) électrique à un second conducteur (12) électrique, les deux conducteurs (11, 12) comprenant une âme revêtue d'une gaine (14,16), **caractérisé en ce qu'il** se fait à l'aide d'un kit de raccordement (18) selon l'une quelconque des revendications 1 à 10, et **en ce qu'**il comprend les étapes suivantes :
- on sertit une première extrémité (56) de la cosse de raccordement sur une extrémité dénudée de l'âme du second conducteur (12) ;
- on loge la cosse de raccordement (55) dans le logement de support (48) ;
- on dispose le premier conducteur (11) dans la gorge de réception (40) ;
- on rabat la deuxième partie du boîtier (22) sur la première partie (21) du boîtier de manière à provoquer le perçage de la gaine (14) du premier conducteur (11) par les dents (62) de la cosse de raccordement,
et **en ce qu'**il se fait à l'aide d'un kit de raccordement (18) selon l'une quelconque des revendications 1 à 10, dans lequel, après avoir logé la cosse de raccordement (55) dans le logement de support (48) et avant d'avoir rabattu la deuxième partie (22) du boîtier sur la première partie (21) du boîtier, on insère la troisième partie (23) du boîtier dans la première partie (21) du boîtier.

## Patentansprüche

1. Kit (18) zum elektrischen Anschließen eines ersten elektrischen Leiters (11), der eine Ader umfasst, die mit einem Mantel (14) beschichtet ist, an einen zweiten elektrischen Leiter (12), insbesondere für Kraftfahrzeug, wobei das Kit (18) ein Anschlussgehäuse (20) aufweist, das einen ersten Teil (21) und einen zweiten Teil (22) umfasst, die aufeinander umklappbar sind,
wobei der erste Teil (21) mit einer Aufnahmerille (40) versehen ist, die sich parallel zu einer Längsrichtung erstreckt und in welcher der erste elektrische Leiter (11) aufgenommen werden soll,
wobei der erste Teil (21) mit einer Stützaufnahme (48) versehen ist, die sich parallel zu der Längsrichtung erstreckt, in der Form, dass die Aufnahmerille (40) und die Stützaufnahme (48) übereinander liegen,
wobei das Kit (18) ferner eine Anschlusshülse (55) umfasst, die eingerichtet ist, um, an einem Ende (56), mit dem zweiten elektrischen Leiter (12) elektrisch verbunden zu werden, und die, an einem zweiten Ende (60), mit einer Mehrzahl von ausgerichteten Zähnen (62) aus elektrisch leitendem Material versehen ist,
wobei das Kit (18) so eingerichtet ist, dass, sobald die Anschlusshülse (55) in der Stützaufnahme (48) aufgenommen ist, die Zähne (62) parallel zu der Längsrichtung ausgerichtet sind, und dass, sobald der erste elektrische Leiter (11) in der Aufnahmerille (40) angeordnet ist, das Umklappen des zweiten Teils (22) auf den ersten Teil (21), durch Einklemmen des ersten elektrischen Leiters (11), der in der Aufnahmerille (40) angeordnet ist, zwischen den Zähnen (62) und dem zweiten Teil (22) des Anschlussgehäuses, das Durchbohren des Mantels (14) des ersten Leiters (11) durch die Zähne (62) bewirkt, wobei das Anschlussgehäuse (20) einen dritten Teil (23) umfasst, der die Stützaufnahme (48) trägt und eingerichtet ist, um in den ersten Teil (21) eingesteckt und in dem ersten Teil (21) durch Verriegelungsmittel (39) gehalten zu werden,
wobei der dritte Teil (23) ein durchgehendes Einsteckloch (52) umfasst, welches das Einstecken der Anschlusshülse (55) gestattet.

2. Elektrisches Anschlusskit (18) nach Anspruch 1 wobei der erste Teil (21) oder der zweite Teil (22) an jedem ihrer Enden Öffnungen (32) umfasst, wobei die Aufnahmerille (40) in Längsrichtung zwischen diesen Öffnungen (32) so eingefügt ist, dass die Anordnung dieser Öffnungen (32) den Durchtritt des ersten Leiters (11) gestattet.

3. Elektrisches Anschlusskit (18) nach Anspruch 1 oder 2, wobei der erste Teil (21) und der zweite Teil (22) einstückig miteinander ausgebildet und durch eine Materialverdünnung (24) aneinander angelenkt sind.

4. Elektrisches Anschlusskit (18) nach einem der vorhergehenden Ansprüche, wobei der erste Teil (21) des Anschlussgehäuses einen ersten Abstützanschlag (31) umfasst, der eingerichtet ist, um die Bewegung der Anschlusshülse (55) gemäß einer Senkrechten zu einem Boden (21f) des Anschlussgehäuses, in Richtung des Bodens des Gehäuses (21f), zu verhindern, wobei der Abstützanschlag (31) von dem ersten Teil (21) vorspringt.

5. Elektrisches Anschlusskit (18) nach einem der vorhergehenden Ansprüche, wobei der zweite Teil (22) des Anschlussgehäuses einen Klemmanschlag (34) umfasst, der von dem zweiten Teil (22) vorspringt und der Aufnahmerille (40) gegenüber angeordnet ist.

6. Elektrisches Anschlusskit (18) nach einem der vorhergehenden Ansprüche, wobei die Stützaufnahme (48) von einem Schlitz (50) der in dem dritten Teil (23) vorgesehen ist, und dem Boden (21f) des ersten Teils gebildet ist.

7. Elektrisches Anschlusskit (18) nach einem der vorhergehenden Ansprüche, wobei die Verriegelungsmittel (39) wenigstens eine Verriegelungsschulter (39a), die von dem dritten Teil (23) getragen wird, und eine Verriegelungsnut (39b), die von dem ersten Teil (21) getragen wird, umfassen.

8. Elektrisches Anschlusskit (18) nach einem der vorhergehenden Ansprüche, wobei der dritte Teil in dem ersten Teil (21) durch Zentriermittel (36) zentriert wird, wobei die Zentriermittel (36) zum Beispiel eine Mehrzahl von Verriegelungslaschen (38) umfassen, die von dem dritten Teil (23) getragen werden.

9. Elektrisches Anschlusskit (18) nach einem der vorhergehenden Ansprüche, wobei der dritte Teil (23) die Aufnahmerille (40) trägt.

10. Elektrisches Anschlusskit (18) nach einem der vorhergehenden Ansprüche, wobei der erste Teil (21) und der dritte Teil (23) einstückig miteinander ausgebildet und durch eine Materialverdünnung (28) aneinander angelenkt sind.

11. Elektrische Anschlussanordnung (10), umfassend einen ersten Leiter (12), der eine Ader umfasst, die mit einem Mantel (16) beschichtet ist,
**dadurch gekennzeichnet, dass** sie ferner mindestens ein elektrisches Anschlusskit (18) nach einem der vorhergehenden Ansprüche umfasst, wobei die Anschlusshülse (55) auf ein freigelegtes Ende der Ader des elektrischen Leiters (12) aufgequetscht ist und die Anschlusshülse (55) in die Lageraufnahme (48) eingesteckt ist.

12. Verfahren zum elektrischen Anschließen eines ersten elektrischen Leiters (11) an einen zweiten elektrischen Leiter (12), wobei die zwei Leiter (11, 12) eine Ader umfassen, die mit einem Mantel (14, 16) beschichtet ist, **dadurch gekennzeichnet, dass** es mittels eines Anschlusskit (18) nach einem der vorhergehenden Ansprüche 1 bis 10 ausgeführt wird, und dadurch, dass es die folgenden Schritte umfasst:
- Aufquetschen eines ersten Endes (56) der Anschlusshülse auf ein freigelegtes Ende der Ader des zweiten Leiters (12);
- Einsetzen der Anschlusshülse (55) in der Stützaufnahme (48) ;
- Anordnen des ersten elektrischen Leiters (11) in der Aufnahmerille (40);
- Umklappen des zweiten Teils (22) des Gehäuses auf den ersten Teil (21) des Gehäuses, in der Form, dass das Durchbohren des Mantels (14) des ersten Leiters (11) durch die Zähne (62) der Anschlusshülse bewirkt wird,
und dadurch, dass es mittels eines Anschlusskit (18) nach einem der vorhergehenden Ansprüche 1 bis 10 ausgeführt wird, bei dem, nach dem Einsetzen der Anschlusshülse (55) in der Stützaufnahme (48) und vor dem Umklappen des zweiten Teils (22) des Gehäuses auf den ersten Teil (21) des Gehäuses, der dritte Teil (23) des Gehäuses in den ersten Teil (21) des Gehäuses eingesteckt wird.

## Claims

1. Electrical connection kit (18) for connecting a first electrical conductor (11) comprising a core covered with a sheath (14) to a second electrical conductor (12), in particular for a motor vehicle, the kit (18) comprising a connection box (20) comprising a first part (21) and a second part (22) that can be folded on top of each other,
the first part (21) being provided with a reception groove (40) extending parallel to a longitudinal direction in which the first electrical conductor (11) is intended to be housed,
the first part (21) being provided with a support housing (48) extending parallel to the longitudinal direction, so that the reception groove (40) and the support housing (48) are superimposed,
the kit (18) further comprising a connection terminal (55) configured to be electrically connected, at a first end (56), to the second electrical conductor (12), and being provided, at a second end (60), with a plurality of aligned teeth (62) made of an electrically conducting material,
the kit (18) being configured such that, once the connection terminal (55) is housed in the support housing (48), the teeth (62) are aligned parallel to the longitudinal direction, and that, once the first electrical conductor (11) is arranged in the reception groove (40), folding the second part (22) on top of the first part (21) causes, by clamping the first electrical conductor (11) arranged in the reception groove (40) between the teeth (62) and the second part (22) of the connection box, the sheath (14) of the first conductor (11) to be pierced by the teeth (62),
the connection box (20) comprising a third part (23) carrying the support housing (48), configured to be inserted in the first part (21) and held in the first part (21) by locking means (39),
this third part (23) comprising an insertion through-hole (52) to insert the connection terminal (55).

2. Electrical connection kit (18) according to claim 1, wherein the first part (21) or the second part (22) comprises openings (32) at each of their ends, the reception groove (40) being inserted longitudinally between these openings (32) such that the arrangement of these openings (32) allows the first conductor (11) to pass through.

3. Electrical connection kit (18) according to claim 1 or 2, wherein the first part (21) and the second part (22) are made in one piece and hinged together by an area (24) of thinner material.

4. Electrical connection kit (18) according to any one of the preceding claims, wherein the first part (21) of the connection box comprises a thrust stop (31), configured to prevent the displacement of the connection terminal (55) along an axis normal to a bottom (21f) of the connection box, towards the bottom (21f) of the box, the thrust stop (31) projecting from the first part (21).

5. Electrical connection kit (18) according to any one of the preceding claims, wherein the second part (22) of the connection box comprises a clamping stop (34) projecting from the second part (22) arranged opposite the reception groove (40).

6. Electrical connection kit (18) according to any one of the preceding claims, wherein the support housing (48) consists of a slot (50) formed in the third part (23) and the bottom (21f) of the first part.

7. Electrical connection kit (18) according to any one of the preceding claims, wherein the locking means (36) comprise at least one locking projection (39a) carried by the third part (23) and a locking groove (39b) carried by the first part (21).

8. Electrical connection kit (18) according to any one of the preceding claims, wherein the third part is centred in the first part (21) by centring means (36), the centring means (36) comprising for example a plurality of locking tabs (38) carried by the third part (23).

9. Electrical connection kit (18) according to any one of the preceding claims, wherein the third part (23) carries the reception groove (40).

10. Electrical connection kit (18) according to any one of the preceding claims, wherein the first part (21) and the third part (23) are made in one piece and hinged together by an area (28) of thinner material.

11. Electrical connection assembly (10) comprising an electrical conductor (12) comprising a core covered with a sheath (16),
**characterised in that** it further comprises an electrical connection kit (18) according to any one of the preceding claims, wherein the connection terminal (55) is crimped on a stripped end of the core of the electrical conductor (12) and the connection terminal (55) is inserted in the support housing (48).

12. Method for electrically connecting a first electrical conductor (11) to a second electrical conductor (12), the two conductors (11, 12) comprising a core covered with a sheath (14,16), **characterised in that** it is carried out using a connection kit (18) according to any one of claims 1 to 10, and **in that** it comprises the following steps:
- crimping a first end (56) of the connection terminal on a stripped end of the core of the second conductor (12);
- housing the connection terminal (55) in the support housing (48);
- arranging the first conductor (11) in the reception groove (40);
- folding the second part (22) of the box on top of the first part (21) of the box so that the sheath (14) of the first conductor (11) is pierced by the teeth (62) of the connection terminal,
and **in that** it is carried out using a connection kit (18) according to any one of claims 1 to 10, wherein, after housing the connection terminal (55) in the support housing (48) and before folding the second part (22) of the box on top of the first part (21) of the box, the third part (23) of the box is inserted in the first part (21) of the box.
